# EUROPÄISCHE PATENTSCHRIFT

(11) **EP 2 626 116 B1**
(45) Veröffentlichungstag und Bekanntmachung des Hinweises auf die Patenterteilung: **14.09.2016**
(21) Anmeldenummer: 13154393.6
(22) Anmeldetag: 07.02.2013
(51) Int. Cl.: A63C 9/085, A63C 9/086

(54) **Vordereinheit für eine Gleitbrettbindung**
Front unit for a slide board binding
Unité avant pour la fixation d'une planche de glisse

(30) Priorität: 07.02.2012 DE 102012201816
(43) Veröffentlichungstag der Anmeldung: 14.08.2013
(73) Patentinhaber: Barthel, Fritz, 6323 Bad Häring (AT)
(72) Erfinder: Barthel, Fritz, 6323 Bad Häring (AT); Ortner, Johann, 6232 Münster (AT)
(74) Vertreter: Weickmann & Weickmann PartmbB

(56) Entgegenhaltungen:
- EP-A1- 0 167 765
- EP-A1- 0 592 859
- EP-A1- 2 392 388
- DE-A1- 2 714 853
- DE-C1- 4 007 667
- FR-A1- 2 567 409

## Beschreibung

Die vorliegende Erfindung betrifft eine Vordereinheit für eine Gleitbrettbindung, umfassend erste Eingriffsmittel eines ersten Bindungssystems zum Fixieren eines vorderen Sohlenabschnitts eines Gleitbrettschuhs in einer Abfahrtsstellung.

Eine Vordereinheit mit solchen Eingriffsmitteln ist als vorderer Teil einer Abfahrtsbindung im Stand der Technik bekannt und umfasst im allgemeinen einen Sohlenhaltevorsprung, welcher einen vorderen, vorstehenden Abschnitt einer Sohle eines Skischuhs übergreift, sowie ferner Sohlenseitenanlageabschnitte, welche gegenüberliegende vordere, seitliche Abschnitte der Sohle des Skischuhs kontaktieren, so dass der vordere Sohlenabschnitt des Skischuhs formschlüssig an der Vordereinheit fixiert ist.

Neben den vorstehend beschriebenen Abfahrtsbindungssystemen sind im Stand der Technik ferner Vordereinheiten mit anderen Bindungssystemen bekannt, zum Beispiel Tourenbindungssysteme, welche durch Eingriffsmittel gekennzeichnet sind, die Drehlagermittel zur drehbaren Lagerung des Skischuhs an einem vorderen Sohlenabschnitt aufweisen, so dass ein Gehen bergan unter Verwendung eines an der Lauffläche des Skis fixierten Steigfells möglich ist. Ein verbreiterter Bindungstyp des Tourenbindungssystems ist etwa aus der EP 0 199 098 A2 bekannt und nutzt als Lagermittel einen linken und einen rechten Lagerzapfen, welche aufeinander zu weisen und dafür eingerichtet sind, seitliche Lageröffnungen eines Tourenskischuhs in Eingriff zu nehmen, so dass der Schuh an der durch die Lagerzapfen definierten Drehachse quer zur Skilängsachse schwenkbar gelagert ist.

Das Abfahrtsbindungssystem ist für die Talabfahrt optimiert, erlaubt jedoch kein Gehen bergan, da das Abfahrtsbindungssystem den vorderen Sohlenabschnitt des Schuhs fixiert, so dass ein Abheben des Fersenabschnitts des Schuhs vom Ski nicht möglich ist. Um mit einer Bindung des Tourenbindungssystems eine Talabfahrt zu ermöglichen, weist eine Tourenbindung eine verstellbare Ferseneinheit auf, welche in einer Tourenstellung den Fersenabschnitt des Schuhs freigibt, so dass er vom Gleitbrett abheben kann und der Schuh um die Querachse an der Vordereinheit verschwenken kann, und welche in einer Abfahrtsstellung den Fersenabschnitt des Schuhs am Gleitbrett fixiert, so dass der Schuh unbeweglich am Gleitbrett gehalten ist. Bei der Talabfahrt mit dem Tourenbindungssystem ist dann jedoch der vordere Abschnitt des Gleitbrettschuhs nur durch die Lageranordnung, insbesondere die beiden vorstehenden Lagerzapfen gehalten. Es sind somit besondere konstruktive Maßnahmen erforderlich, diese Lagermittel mit der notwendigen Stabilität und den erforderlichen Auslösemitteln auszustatten, um gegenüber einer Vordereinheit eines Abfahrtsbindungssystems keine zu großen Nachteile hinsichtlich der Stabilität, des Fahrverhaltens und der Auslösecharakteristiken bei einer Sturzauslösung in Kauf nehmen zu müssen.

Dokument FR 2 567 409 beschreibt eine Vordereinheit gemäß dem Oberbegriff von Anspruch 1.

Aufgabe der vorliegenden Erfindung ist es daher, eine Vordereinheit für eine Gleitbrettbindung bereitzustellen, welche in der Art einer Tourenbindung für einen Aufstieg am Berg verwendet werden kann, jedoch optimale Fahreigenschaften und Stabilität für eine Talabfahrt bietet. Erfindungsgemäß wird diese Aufgabe gelöst durch eine Vordereinheit für eine Gleitbrettbindung gemäß Anspruch 1. Diese Vordereinheit umfasst erste Eingriffsmittel eines ersten Bindungssystems zum Fixieren eines vorderen Sohlenabschnitts eines Gleitbrettschuhs in einer Abfahrtsstellung sowie zweite Eingriffsmittel eines zweiten Bindungssystems, wobei die zweiten Eingriffsmittel von den ersten Eingriffsmitteln separate Lagermittel zur schwenkbaren Lagerung eines Gleitbrettschuhs um eine quer zur Gleitbrettlängsachse verlaufende Achse aufweisen.

Ein wichtiger Aspekt der Erfindung liegt somit in der Bereitstellung zweier unterschiedlicher Eingriffsmittel unterschiedlicher Bindungssysteme in einer einzigen Vordereinheit, wobei die ersten Eingriffsmittel ein erstes Bindungssystem nutzten, welches für die unbewegliche Fixierung des Gleitbrettschuhs und somit für eine Talabfahrt ausgelegt ist, und die zweiten Eingriffsmittel ein zweites Bindungssystem nutzten, welches den Gleitbrettschuh schwenkbar an der Vordereinheit hält, insbesondere für ein Gehen am Berg. Die Bereitstellung von ersten Eingriffsmitteln und zweiten Eingriffsmitteln bedeutet dabei, dass die beiden Eingriffsmittel zumindest insoweit von einander getrennt bereitgestellt sind, dass ein von den ersten Eingriffsmitteln in Eingriff gehaltener Gleitbrettschuh von den zweiten Eingriffsmitteln nicht wirksam gehalten wird und, umgekehrt, ein von den zweiten Eingriffsmitteln in Eingriff gehaltener Gleitbrettschuh nicht wirksam von den ersten Eingriffsmitteln gehalten wird.

Durch die Bereitstellung zweier Eingriffsmittel für zwei unterschiedliche Bindungssysteme an einer einzigen Vordereinheit ist es möglich, eine Vordereinheit mit einem für eine Talabfahrt spezialisierten Bindungssystem bereitzustellen, welches optimale Fahreigenschaften, Stabilität und Sicherheit während einer Talabfahrt ermöglichen kann, und gleichzeitig die Vordereinheit in einem Modus für ein Gehen am Berg zu verwenden, wobei der Gleitbrettschuh an der Vordereinheit schwenkbar gelagert ist.

Vorzugsweise umfassen die ersten Eingriffsmittel einen Sohlenhaltevorsprung, welcher dafür eingerichtet ist, einen vorderen, vorstehenden Abschnitt einer Sohle eines Gleitbrettschuhs zu übergreifen, so dass ein für Abfahrtsbindungen an sich bekannter Niederhalter für den vorderen, vorstehenden Abschnitt der Sohle des Gleitbrettschuhs bereitgestellt werden kann und der Gleitbrettschuh somit in der Abfahrtsstellung sehr stabil fixiert werden kann.

Die ersten Eingriffsmittel der erfindungsgemäßen Vordereinheit können schwenkbar an einem Gleitbrett-festen Basisteil der Vordereinheit gehalten sein und durch eine Spanneinrichtung in eine Eingriffsstellung vorgespannt sein. Auf diese Weise können die ersten Eingriffsmittel bei Einwirkung einer eine vorbestimmte Auslösekraft übersteigenden Kraft vom Gleitbrettschuh auf die Vordereinheit gegen die Kraft der Spanneinrichtung verschwenken, um den Gleitbrettschuh freizugeben. Insbesondere wird an eine Schwenkbewegung der Eingriffsmittel um eine vertikale Achse gedacht, so dass der Gleitbrettschuh seitlich auslösen kann, wenn ein um eine vertikale Achse wirkendes Auslösedrehmoment auf den Gleitbrettschuh einwirkt. Die schwenkbare Lagerung der Eingriffsmittel kann alternativ oder zusätzlich zum Öffnen und Schließen der Vordereinheit genutzt werden, um ein Einsteigen bzw. Aussteigen aus der Vordereinheit zu ermöglichen.

Vorzugsweise umfassen die ersten Eingriffsmittel ferner Sohlenseitenanlageabschnitte, welche dafür eingerichtet sind, gegenüberliegende vordere seitliche Abschnitte einer Sohle eines Gleitbrettschuhs zu kontaktieren, um den Gleitbrettschuh seitlich zu fixieren. Die seitliche Fixierung des Gleitbrettschuhs durch die beiden Sohlenseitenanlageabschnitte unterstützen die Fixierung des Schuhs an der Vordereinheit in der Abfahrtsstellung, um einen besonders sicheren Halt des Schuhs zu gewährleisten.

Weisen die ersten Eingriffsmittel die genannten Sohlenseitenanlageabschnitte auf, so ist vorzugsweise jeder der Sohlenseitenanlageabschnitte jeweils an einem zugeordneten Eingriffselement ausgebildet, wobei jedes der Eingriffselemente schwenkbar an einem Gleitbrett-festen Basisteil der Vordereinheit gehalten ist und wobei die Eingriffselemente durch eine Spanneinrichtung in eine Eingriffsstellung vorgespannt sind. Die Sohlenseitenanlageabschnitte sind somit durch separate Eingriffselemente schwenkbar gelagert, so dass bei einer Auslösung der Vordereinheit, insbesondere im Falle eines Sturzes, bei Einwirkung einer eine vorbestimmte Auslösekraft überschreitenden Kraft vom Gleitbrettschuh in seitlicher Richtung das jeweilige Eingriffselement auf der kraftbeaufschlagten Seite entsprechend ausweichen kann, um den Gleitbrettschuh freizugeben.

Dadurch wird ein zuverlässiges Auslöseverhalten im Falle eines Sturzes bei der Abfahrt sichergestellt. Vorzugsweise sind die beiden Eingriffselemente um eine vertikale Achse verschwenkbar, so dass die Schwenkachse mit geringer Bauhöhe am Basisteil gelagert werden kann. Eine weitere Reduzierung der Größe der Vordereinheit kann erreicht werden, wenn die beiden Eingriffselemente an verschiedenen Achsen, insbesondere auf verschiedenen Seiten einer zentralen Gleitbrettlängsachse angeordnet sind. Vorzugsweise weisen die Sohlenseitenanlageabschnitte jeweils mindestens eine Kontaktrolle zur Kontaktierung der Sohle des Gleitbrettschuhs auf. Solche an sich im Stand der Technik bekannten Kontaktrollen unterstützen eine Relativbewegung zwischen der vorderen Sohle des Gleitbrettschuhs und dem Sohlenseitenanlageabschnitt während des Freigebens des Gleitbrettschuhs im Falle einer Sturzauslösung. Die Kontaktrollen erlauben eine Reduzierung undefinierter Reibungsverhältnisse im Kontaktbereich zwischen Schuh und Vordereinheit, so dass das Auslöseverhalten genauer und zuverlässiger eingestellt werden kann.

Erfindungsgemäß ist vorgesehenen, dass die Lagermittel der zweiten Eingriffsmittel einen linken Lagerabschnitt und einen rechten Lagerabschnitt umfassen, welche dafür eingerichtet sind, einen zugeordneten linken Gegenlagerabschnitt und einen zugeordneten rechten Gegenlagerabschnitt eines Gleitbrettschuhs in Eingriff zu nehmen, um den Gleitbrettschuh um die quer zur Gleitbrettlängsachse verlaufende Achse schwenkbar zu lagern, wobei die Lagerabschnitte einen Lagerzapfen oder eine Lagervertiefung aufweisen. Lagermittel dieser Art sind an sich von Tourenbindungen bekannt. Insbesondere findet die Verwendung von Lagerzapfen mit konisch zulaufenden Spitzen, welche in entsprechende, gegenüberliegende seitliche Lagervertiefungen eines passenden Tourenskischuhs eingreifen, breite Verwendung. Die erfindungsgemäße Vordereinheit kann dann in einem Tourenmodus verwendet werden, wenn der Gleitbrettschuh an den linken und rechten Lagerzapfen gehalten ist, und kann in einem Abfahrtsmodus verwendet werden, wenn die ersten Eingriffsmittel den vorderen Sohlenabschnitt des Gleitbrettschuhs unbeweglich fixieren. Im Abfahrtsmodus sind dann insbesondere die Lagerzapfen nicht in Eingriff mit den Lagervertiefungen des Tourenskischuhs.

Weisen die zweiten Eingriffsmittel die oben beschriebenen linken und rechten Lagerabschnitte auf, so kann in einer besonders bevorzugten Ausführungsform der Erfindung der linke Lagerabschnitt an einem linken Vorsprung vorgesehen sein und der rechte Lagerabschnitt an einem rechten Vorsprung vorgesehen sein, wobei der linke und der rechte Vorsprung von den ersten Eingriffsmitteln ausgehend abstehen, vorzugsweise nach oben ragen. Eine solche Variante bietet den Vorteil, das die zweiten Eingriffsmittel mit sehr geringem baulichen Aufwand unmittelbar an bzw. oberhalb der ersten Eingriffsmittel bereitgestellt werden können, so dass die ersten Eingriffsmittel gleichzeitig als Träger für die zweiten Eingriffsmittel, insbesondere die nach oben ragenden Vorsprünge, wirken können.

Die zweiten Eingriffsmittel können in einer weiteren Ausführungsform der Erfindung schwenkbar gehalten sein und durch eine Spanneinrichtung in eine Eingriffsstellung vorgespannt sein. Diese schwenkbare Lagerung kann dazu genutzt werden, die zweiten Eingriffsmittel zwischen einer Öffnungs- und einer Schließstellung zu bewegen, um den Gleitbrettschuh an- und abzukoppeln. Alternativ oder zusätzlich kann durch die schwenkbare Lagerung der zweiten Eingriffsmittel ein Auslösemechanismus bereitgestellt werden, der auch im Tourenmodus eine Sturzauslösung gewährleisten kann und somit erhöhte Sicherheit auch für den Fall eines Sturzes beim Gehen bergan bietet.

In einer weiteren bevorzugten Ausführungsform wird daran gedacht, dass der linke Lagerabschnitt an einem linken Eingriffselement vorgesehen ist und dass der rechte Lagerabschnitt an einem rechten Eingriffselement vorgesehen ist, wobei das linke Eingriffselement und das rechte Eingriffselement schwenkbar an einem Gleitbrett-festen Basisteil der Vordereinheit gehalten sind und durch eine Spanneinrichtung in eine Eingriffsstellung vorgespannt sind. Durch eine solche Anordnung können die beiden gegenüberliegenden Lagerabschnitte der zweiten Eingriffsmittel aufeinander zu und von einander weg geschwenkt werden, um sich jeweils ihren Gegenlagerabschnitten des Gleitbrettschuhs anzunähern bzw. sich von diesen zu entfernen.

Merkmale vorgenannter Ausführungsformen können in einer besonders synergistischen Weise in einer Ausführungsform integriert werden, wobei erfindungsgemäß die ersten Eingriffsmittel einen linken und einen rechten Sohlenseitenanlageabschnitt umfassen, welche dafür eingerichtet sind, gegenüberliegende vordere, linke und rechte Abschnitte einer Sohle eines Gleitbrettschuhs zu kontaktieren, um den Gleitbrettschuh seitlich zu fixieren, wobei die Lagermittel der zweiten Eingriffsmittel einen linken Lagerabschnitt und einen rechten Lagerabschnitt umfassen, welche dafür eingerichtet sind, einen zugeordneten linken Gegenlagerabschnitt und einen zugeordneten rechten Gegenlagerabschnitt eines Gleitbrettschuhs in Eingriff zu nehmen, um den Gleitbrettschuh um die quer zur Gleitbrettlängsachse verlaufende Achse schwenkbar zu lagern, wobei die Lagerabschnitte einen Lagerzapfen oder eine Lagervertiefung aufweisen, wobei der linke Sohlenseitenanlageabschnitt und der linke Lagerabschnitt an einem gemeinsamen linken Eingriffselement vorgesehen sind, welches schwenkbar an einem Gleitbrett-festen Basisteil der Vordereinheit gehalten ist, wobei der rechte Sohlenseitenanlageabschnitt und der rechte Lagerabschnitt an einem gemeinsamen rechten Eingriffselement vorgesehen sind, welches schwenkbar an dem Basisteil gehalten ist, und wobei die Eingriffselemente durch eine Spanneinrichtung in eine Eingriffsstellung vorgespannt sind. Die ersten und zweiten Eingriffsmittel teilen sich in dieser Ausführungsform ein linkes und ein rechtes Eingriffselement. So trägt das linke Eingriffselement sowohl den linken Sohlenseitenanlageabschnitt des ersten Eingriffsmittels als auch den linken Lagerabschnitt des zweiten Eingriffsmittels, wobei für beide Abschnitte nur ein einziges Eingriffselement und dementsprechend nur eine einzige Drehlagerung erforderlich sind. Die gleiche Synergie ergibt sich für das rechte Eingriffselement.

Ferner wird in Ausführungsformen der Erfindung bevorzugt, dass die zweiten Eingriffsmittel oberhalb der ersten Eingriffsmittel angeordnet sind. Auf diese Weise wird erreicht, dass die ersten Eingriffsmittel, welche ein Abfahrtsbindungssystem verwenden, relativ nahe am Gleitbrett angeordnet werden können, so dass eine für eine Talabfahrt erwünschte, relativ niedrige Position des Gleitbrettschuhs (dicht am Gleitbrett) erreicht werden kann.

Weist eine Vordereinheit der vorliegenden Erfindung bewegliche erste oder/und zweite Eingriffsmittel auf, etwa um einen Auslösemechanismus oder eine Verstellbarkeit zwischen Öffnungsstellung und Schließstellung der Vordereinheit zu realisieren, so kann für die Bewegung dieser Eingriffsmittel und insbesondere die Vorspannung dieser Bewegung in eine Eingriffsstellung grundsätzlich ein dem Fachmann aus dem Bereich herkömmlicher Abfahrtsbindungen, Tourenbindungen oder dergleichen bekannter Mechanismus adaptiert werden. Mit besonderem Vorteil ist jedoch vorgesehen, dass die ersten Eingriffsmittel oder/und die zweiten Eingriffsmittel zwei schwenkbare Eingriffselemente umfassen, welche durch eine Spanneinrichtung in Eingriffsstellung vorgespannt sind, wobei die Spanneinrichtung ein verschiebbar gehaltenes Spannelement aufweist, wobei die Umwandlung zwischen den Schwenkbewegungen der Eingriffselemente und der Verschiebungsbewegung des Spannelements durch einen Hebelmechanismus erfolgt, welcher umfasst: zwei sich entsprechend den Eingriffselementen verschwenkende Hebel, einen sich entsprechend dem Spannelement verschiebenden Verschiebungsabschnitt und ein Gelenkelement, welches einen ersten und einen zweiten Schwenkpunkt aufweist, an welchen es schwenkbar mit den Hebeln verbunden ist, und welches einen zwischen dem ersten und dem zweiten Schwenkpunkt liegenden dritten Schwenkpunkt aufweist, an welchem es schwenkbar mit dem Verschiebungsabschnitt verbunden ist.

Durch einen solchen Hebelmechanismus erfolgt die Umwandlung zwischen den Schwenkbewegungen der Eingriffselemente und der Verschiebungsbewegung des Spannelements durch eine Mehrzahl von Schwenklagern und ohne Notwendigkeit eines Nockenmechanismus, eines Steuerkurvenmechanismus oder einer Linearführung, d.h. ohne das Auftreten von Reibungsverlusten an aneinander abgleitenden Elementen. Drehlager sind verschleiß- und reibungsarm mit geringem Kostenaufwand herstellbar. Insbesondere verwirklicht der beschriebene Hebelmechanismus die Bewegungsgeometrie eines Watt-Gestänges, d.h., die angegebene Anordnung der Schwenkpunkte am Gelenkelement wandelt die Schwenkbewegung der Eingriffselemente stets in eine annähernd lineare Verschiebungsbewegung des Verschiebungsabschnitts um, ohne dass der Verschiebungsabschnitt durch eine Linearführung oder dergleichen auf eine lineare Bahn gezwungen werden müsste. Daher kann beispielsweise ein Federelement mit linearer Bewegungscharakteristik, z.B. eine Spiralfeder, zur Vorspannung der Eingriffselemente genutzt werden und gleichzeitig können Reibungskräfte bei der Bewegungsumwandlung reduziert werden. Die Reduzierung der Reibungskräfte führt nicht nur zu einer Reduzierung des Verschleißes und des Wartungsaufwands sondern erlaubt zudem eine zuverlässigere und genauere Einstellung der Bewegungscharakteristiken der Bauteile und damit des Auslöseverhaltens der Vordereinheit.

In dem Hebelmechanismus der zuletzt genannten Ausführungsform sind die beiden Hebel vorzugsweise durch die Eingriffselemente selbst gebildet, so dass die Anzahl an Bauteilen minimiert werden kann und das Gewicht der Vordereinheit reduziert werden kann.

In einer weiteren bevorzugten Ausführungsform der Erfindung umfasst die Vordereinheit ein vom Nutzer manuell bedienbares Betätigungselement zur Bewegung der ersten Eingriffsmittel oder/und der zweiten Eingriffsmittel zwischen einer Eingriffsstellung, in welcher die Eingriffsmittel einen Gleitbrettschuh im Eingriff halten, und einer Öffnungsstellung, in welcher die Eingriffsmittel den Gleitbrettschuh freigeben. Mit einem solchen manuell zu bedienenden Betätigungselement, welches vom Nutzer z.B. per Hand oder unter Zuhilfenahme eines Skistocks bedienbar sein kann, ist es dann beispielsweise möglich, vor dem Einsteigen in die zweiten Eingriffsmittel für den Tourenmodus die Lagermittel in eine Öffnungsstellung zu bewegen, d.h. insbesondere zwei gegenüberliegende Lagerabschnitte soweit voneinander zu entfernen, dass der Gleitbrettschuh zwischen den Lagerabschnitten positioniert werden kann. Darüber hinaus kann ein derartiges Betätigungselement dafür eingerichtet sein, das Aussteigen aus der Bindung zu erlauben. Auch der Übergang von der Öffnungsstellung in die Eingriffsstellung kann durch manuelle Bedienung des Betätigungselements erfolgen, beispielsweise durch Bedienung in entgegengesetzte Richtung im Vergleich zur Bedienung zur Verstellung in Öffnungsrichtung. Alternativ oder zusätzlich kann die Vordereinheit einen Einstiegsmechanismus aufweisen, der beim Einsteigen in die Bindung durch eine vom Gleitbrettschuh ausgeübte Druckkraft auf die Vordereinheit eine teilweise oder vollständig automatische Verstellung der Vordereinheit von der Öffnungsstellung in die Eingriffsstellung bewirkt. Insgesamt kann die technische Wirkung des vorstehend genannten Betätigungselements darin liegen, die unter relativ hoher Vorspannung gehaltenen Elemente der Vordereinheit, insbesondere die Eingriffselemente und die Elemente des Hebelmechanismus, durch das Betätigungselement mit einer geeigneten Kraftverstärkung beziehungsweise Hebelwirkung zwischen Eingriffsstellung und Öffnungsstellung zu bewegen, so dass eine komfortable Bedienung der Vordereinheit ermöglicht wird.

In einer Vordereinheit, die mit einem vorstehend beschriebenen, manuell bedienbaren Betätigungselement ausgestattet ist, kann mit besonderem Vorteil vorgesehen sein, dass das Betätigungselement an einer ersten Betätigungsschwenkachse schwenkbar mit einem Gleitbrett-festen Abschnitt der Vordereinheit gekoppelt ist, dass das Betätigungselement an einer zweiten Betätigungsschwenkachse schwenkbar mit einem Betätigungsglied gekoppelt ist und dass das Betätigungsglied an einer dritten Betätigungsschwenkachse schwenkbar mit einem Element des Hebelmechanismus, mit einem der Eingriffselemente oder mit dem Spannelement verbunden ist, wobei bei einer Bewegung des Betätigungselements zwischen der Eingriffsstellung und der Öffnungsstellung die zweite Betätigungsschwenkachse eine Totstellung passiert, in der sie eine Verbindungslinie zwischen der ersten Betätigungsschwenkachse und der dritten Betätigungsschwenkachse schneidet. Durch eine solche Anordnung kann die durch die Spanneinrichtung erzeugte elastische Kraft nicht nur für die Vorspannung der Eingriffsabschnitte sondern auch für die zuverlässige Arretierung des Betätigungselements genutzt werden, und zwar sowohl in der Öffnungsstellung als auch in der Eingriffsstellung. In beiden Stellungen ist das Betätigungselement durch die Kraft der Spanneinrichtung sicher gehalten, wobei die Richtung der Kraftwirkung (zur Öffnungsstellung hin oder zur Eingriffsstellung hin) in der Totstellung umgekehrt wird.

Nach einem weiteren Aspekt stellt die vorliegende Erfindung eine Gleitbrettbindung bereit, umfassend eine Vordereinheit der oben beschriebenen, erfindungsgemäßen Art, d.h. eine Vordereinheit nach einem der beigefügten Ansprüche, sowie eine Ferseneinheit, welche dafür eingerichtet ist, einen Fersenabschnitt des Gleitbrettschuhs in Eingriff zu nehmen. Die Ferseneinheit ist dabei verstellbar zwischen einer Abfahrtsstellung, in welcher sie in an sich bekannter Weise einen Fersenabschnitt des Gleitbrettschuhs am Gleitbrett fixiert, und einer Tourenstellung, in welcher die Ferseneinheit den Fersenabschnitt des Gleitbrettschuhs freigibt, so dass der Gleitbrettschuh vom Gleitbrett abheben kann und um die Querachse des Tourenbindungssystems der Vordereinheit schwenkbar gehalten ist, um ein Gehen am Berg zu ermöglichen. In der Tourenstellung kann die Ferseneinheit ferner eine Steighilfe bereitstellen, auf welcher sich der zum Gleitbrett hin verschwenkende Fersenabschnitt des Gleitbrettschuhs abstützen kann, so dass der Schuh in einer gewünschten Lage relativ zum Gleitbrett unterstützt werden kann. Durch eine solche Steighilfe, welche eine oder mehrere wählbare Höhen über dem Gleitbrett aufweisen kann, kann eine erhöhte Positionierung des Tourenbindungssystems der Vordereinheit oberhalb des Abfahrtsbindungssystems der Vordereinheit ausgeglichen werden oder/und in an sich bekannter Weise eine Hangneigung ausgeglichen werden, so dass der Gleitbrettschuh beim Gehen am Berg in etwa in horizontaler Position abgestützt werden kann.

Die Erfindung wird nachfolgend anhand bevorzugter Ausführungsbeispiele unter Bezugnahme auf die beigefügten Zeichnungen näher erläutert. Es zeigen:
- Figur 1: eine perspektivische Ansicht einer Vordereinheit gemäß einem ersten Ausführungsbeispiel der vorliegenden Erfindung in einer Eingriffsstellung,
- Figur 2: eine Draufsicht der in Figur 1 gezeigten Vordereinheit,
- Figur 3: eine perspektivische Funktionsansicht der in Figur 1 gezeigten Vordereinheit,
- Figuren 4 bis 6: eine perspektivische Ansicht, eine Draufsicht bzw. eine perspektivische Funktionsansicht der Vordereinheit des ersten Ausführungsbeispiels, jedoch in einer Öffnungsstellung, und
- Figur 7: eine schematische Schnittansicht einer Vordereinheit gemäß einem zweiten Ausführungsbeispiel der Erfindung in einer zur Gleitbrettebene parallelen Schnittebene.

Anzumerken ist an dieser Stelle, dass im Rahmen der vorliegenden Offenbarung unter einem Gleitbrett alle Arten von Skiern, Snowboards oder Splitboards (in Längsrichtung teilbare Snowboards) sowie andere brettartige Mittel zur Ankopplung an einem Schuh und zur Fortbewegung auf Schnee und Eis zu verstehen sind.

Eine in Figuren 1 bis 6 allgemein mit 10 bezeichnete Vordereinheit gemäß dem ersten Ausführungsbeispiel der Erfindung umfasst Abfahrtseingriffsmittel eines Abfahrtsbindungssystems 12 zum Fixieren eines vorderen Sohlenabschnitts 13 eines Skischuhs 16 in einer Abfahrtsstellung sowie Toureneingriffsmittel eines Tourenbindungssystems 14 zur schwenkbaren Lagerung des Skischuhs 16 um eine zur einer Gleitbrettlängsachse L quer verlaufende Querachse Q.

Das Abfahrtsbindungssystem 12 weist in an sich bekannter Weise linke und rechte Kontaktrollen 18L, 18R, im Ausführungsbeispiel zwei linke Kontaktrollen 18L und zwei rechte Kontaktrollen 18R, auf, welche für die Anlage an einem vorderen linken Sohlenabschnitt 20L bzw. vorderen rechten Sohlenabschnitt 20R des Skischuhs 16 eingerichtet sind und vorzugsweise um vertikale Drehachsen drehbar angeordnet sind.

Die mindestens eine linke Kontaktrolle 18L ist an einem linken Eingriffselement 22L getragen und die mindestens eine rechte Kontaktrolle 18R ist an einem rechten Eingriffselement 22R getragen. Die Eingriffselemente 22L, 22R können an einem am Gleitbrett (nicht dargestellt) zu befestigenden Basisteil 24 der Vordereinheit 10, insbesondere an Lagerabschnitten 23L, 23R um in Z-Richtung verlaufende Schwenkachsen S₁, S₂, schwenkbar am Basisteil 24, angebracht sein. Das Basisteil 24 umfasst Befestigungsabschnitte, hier Befestigungslöcher 26 für Befestigungsschrauben 28, so dass das Basisteil 24 auf einem Gleitbrett befestigt werden kann. Die Befestigungsabschnitte des Basisteils 24 definieren damit eine Gleitbrettebene sowie die Gleitbrettlängsachse L. Eine X-Richtung der Vordereinheit 10 weist entlang der Gleitbrettlängsachse L, eine Z-Richtung weist orthogonal zur Gleitbrettebene nach oben und eine Y-Richtung weist orthogonal zur X-Richtung und zur Z-Richtung, d.h. in seitlicher Richtung. Im Rahmen der vorliegenden Offenbarung beziehen sich Angaben wie "oben", "unten", "vorn", "hinten" und "seitlich" oder dergleichen auf dieses Koordinatensystem, unter der Maßgabe, dass die Vordereinheit 10 betriebsbereit auf einem Gleitbrett montiert ist und ein Nutzer mit einem Gleitbrettschuh 16, wie in Figur 3 dargestellt, an der Vordereinheit 10 angekoppelt ist und mit seinem Gleitbrett auf einem horizontalen Untergrund steht.

Jedes der Eingriffselemente 22L, 22R weist ferner einen Sohlenhaltevorsprung 30L, 30R auf, welche jeweils oberhalb der Kontaktrollen 18L, 18R angeordnet sind und gegenüber den Kontaktrollen 18L, 18R in einer Richtung zum Skischuh 16 hin bzw. in Rückwärtsrichtung vorstehen, so dass sie in an sich bekannter Weise den vorstehenden vorderen Sohlenabschnitt 13 des Skischuhs 16 übergreifen und niederhalten können. Im Ausführungsbeispiel sind die Sohlenhaltevorsprünge 30L, 30R durch hintere Kanten eines linken Plattenabschnitts 32L des linken Eingriffselements 22L bzw. eines rechten Plattenabschnitts 32R des rechten Eingriffselements 22R gebildet und eine Anlagebereich für den Sohlenabschnitt 13 befindet sich insbesondere an der Unterseite der Plattenabschnitte 32L, 32R, die dem Gleitbrett zugewandt ist.

An dem linken Eingriffselement 22L ist ferner ein linker Lagerabschnitt 34L des Tourenbindungssystems 14 angeordnet und am rechten Eingriffselement 22R ist gleichermaßen ein rechter Lagerabschnitt 34R des Tourenbindungssystems 14 angeordnet. Insbesondere sind die Lagerabschnitte 34L, 34R jeweils an nach oben ragenden Vorsprüngen der Eingriffselemente 22L bzw. 22R angeordnet. Die Vorsprünge können dabei integral mit den Eingriffselementen 22L, 22R verbunden sein, so dass die Eingriffselemente 22L, 22R jeweils im Wesentlichen als einstückige Körper hergestellt werden können. Die Vorsprünge sind vorzugsweise an hinteren und seitlich äußeren Randbereichen der Eingriffselemente 22L, 22R angeordnet, so dass sie einen ausreichend großen Abstand voneinander haben, um zwischen sich den Skischuh 16 aufzunehmen.

Die Lagerabschnitte 34L, 34R weisen im Ausführungsbeispiel jeweils einen Lagerzapfen 36L bzw. 36R auf, wobei jeder Lagerzapfen 36L, 36R zu seinem freien Ende hin vorzugsweise konisch spitz zuläuft. Die Lagerzapfen 36L, 36R weisen im Wesentlichen aufeinander zu und definieren eine gemeinsame Lagerachse entlang der Querrichtung Q, an welcher der Skischuh 16 schwenkbar gelagert werden kann.

Die Vordereinheit 10 umfasst ferner eine Spanneinrichtung, welche eine elastische Kraft zum Vorspannen der Eingriffselemente 22L, 22R in Eingriffsrichtung, d.h. zum Skischuh 16 hin, erzeugt. Nachfolgend wird eine vorteilhafte Variante für eine solche Spanneinrichtung unter Bezugnahme auf die Figuren 4 bis 6 näher erläutert.

Die Spanneinrichtung des ersten Ausführungsbeispiels, umfasst ein Federmittel 37, vorzugsweise eine Spiralfeder, welche sich einerseits an einem mit dem Basiskörper 24 fest verbundenen Federlager 38 und andererseits an einem zum Basiskörper 24 verschiebbar gehaltenen Spannelement 40 abgestützt ist. Das Spannelement umfasst dabei vorzugsweise einen Stababschnitt 42 und einen am Ende des Stababschnitts 42 befestigten oder ausgebildeten Kopfabschnitt 44. Der Stababschnitt 42 ist vorzugsweise durch eine Aussparung (nicht dargestellt) des Federlagers 38 durch das Federlager 38 hindurch geführt, so dass sich das Spannelement 40 entlang der Achse des Stababschnitts 42 verschieben kann. An einem dem Kopfabschnitt 44 abgewandten Ende trägt der Stababschnitt 42 vorzugsweise einen Federanschlag 46, an welchem sich das Federmittel 37 abstützt. Der Federanschlag 46 kann besonders bevorzugt in seiner Position am Stababschnitt 42 einstellbar sein, z.B. ein Innengewinde aufweisen, welches mit einem Außengewinde des Stababschnitts 42 in Eingriff ist, so dass durch Drehen des Federanschlags 46 eine Vorspannung des Federmittels 37 einstellbar ist. Ferner ist in den Figuren zu erkennen, dass der Stababschnitt 42 das Federmittel 37 in axialer Richtung durchsetzen kann. Durchläuft der Stababschnitt 42 dann sowohl das Federmittel 37 als auch das Federlager 38, so kann sich das Federmittel 37 an dem Federlager 38 beispielsweise an einem inneren, ringförmigen Absatz einer Stufenbohrung im Federlager 38 abstützen oder in einer Ringnut des Federlagers 38 gehalten sein.

Das Federmittel 37 weist lineare Bewegungscharakteristik auf, d.h., das vom Federmittel 37 beaufschlagte Spannelement 40 bewegt sich im Wesentlichen in linearer Richtung vor und zurück. Die Umwandlung zwischen dieser Verschiebungsbewegung und den Schwenkbewegungen der Eingriffselemente 22L, 22R erfolgt durch die Verwendung eines Hebelmechanismus, welcher nach dem Prinzip eines Watt-Gestänges arbeitet. Der Hebelmechanismus umfasst ein Gelenkelement 48, an welchem das linke Eingriffselement 22L um eine Schwenkachse S₄ schwenkbar gelagert ist, das rechte Eingriffselement 22R um eine Schwenkachse S₅ schwenkbar gelagert ist und das Spannelement 40, insbesondere der Kopfabschnitt 44 des Spannelements 40, um eine Schwenkachse S₆ schwenkbar gelagert ist. Die Schwenkachsen S₄, S₅ und S₆ sind voneinander verschieden, verlaufen parallel zueinander und liegen vorzugsweise im Wesentlichen in einer gemeinsamen Ebene. Mit anderen Worten sind ein Schwenklager 50 (Schwenkpunkt), an welchem das linke Eingriffselement 22L am Gelenkelement 48 gelagert ist, ein Schwenklager 52 (Schwenkpunkt), an welchem das Spannelement 40 am Gelenkelement 48 gelagert ist, und ein Schwenklager 54 (Schwenkpunkt), an welchem das rechte Eingriffselement 22R am Gelenkelement 48 gelagert ist, an dem Gelenkelement 48 in einer Reihe nebeneinander angeordnet, wobei das Schwenklager 52 für das Spannelement 40 zwischen den beiden anderen Schwenklagern 50, 54, insbesondere gerade in der Mitte zwischen den Schwenklagern 50, 54, angeordnet ist. Vorzugsweise verlaufen die drei Schwenkachsen S₄, S₅ und S₆ in Z-Richtung.

Das Gelenkelement 48 kann zwei parallel zueinander verlaufende Plattenabschnitte 56, 58 aufweisen, um die Kopplungsvorsprünge 49L, 49R der Eingriffselemente 22L, 22R zwischen sich aufzunehmen, so dass insbesondere Lagerachsen (nur eine Lagerachse 60 des rechten Eingriffselements 22R ist in den Figuren dargestellt) der Eingriffselemente 22L, 22R stabil auf beiden Seiten in den Plattenabschnitten 56, 58 gelagert bzw. gehalten sein können. Im Ausführungsbeispiel ist ferner der Kopfabschnitt 44 gabelartig ausgebildet und umfasst zwei parallel zueinander verlaufende Plattenabschnitte 62, 64, zwischen denen das Gelenkelement 48 aufgenommen sein kann und am Schwenkpunkt 52 schwenkbar gelagert sein kann. Der gabelartige Kopfabschnitt 44 umgreift somit das Gelenkelement 48, wodurch eine stabile Lagerung am zweiten Schwenkpunkt 52, insbesondere unter Vermeidung einer einseitigen Lagerung, ermöglicht wird.

Die Vordereinheit 10 des illustrierten Ausführungsbeispiels umfasst ferner einen Betätigungsmechanismus 66 zur Verstellung der Vordereinheit 10 zwischen einer Öffnungsstellung und einer Eingriffsstellung. Der Betätigungsmechanismus 66 umfasst ein manuell bedienbares Betätigungselement 68 in Form eines Hebels, welcher um eine Schwenkachse S₇ schwenkbar am Basiskörper 24 oder einem fest mit dem Basiskörper 24 verbundenen Teil gelagert ist. Im Ausführungsbeispiel ist das Betätigungselement 68 am Federlager 38 angelenkt und die Schwenkachse S₇ verläuft vorzugsweise in Y-Richtung. Das Betätigungselement 68 wirkt direkt oder indirekt auf bewegliche Teile der Vordereinheit 10 ein, so dass entsprechend der Bewegung des Betätigungselements 68 die Eingriffselemente 22L, 22R aufeinander zu oder voneinander weg bewegt werden. Insbesondere ist das Betätigungselement 68 an einer Schwenkachse S₈ schwenkbar mit einem Betätigungsglied 70 verbunden, welches wiederum um eine Schwenkachse S₉ schwenkbar mit dem Spannelement 40, hier insbesondere mit dem Kopfabschnitt 44, verbunden ist. Dabei liegt die Schwenkachse S₈ zwischen der Schwenkachse S₇ und der Schwenkachse S₉ und kann in Abhängigkeit von der Stellung des Betätigungselements 68 eine Totpunktlage (Totstellung) durchlaufen, in welcher die Schwenkachse S₈ gerade auf einer Verbindungslinie zwischen den Schwenkachsen S₇ und S₉ liegt, d.h. insbesondere alle drei Schwenkachsen S₇, S₈ und S₉ in einer gemeinsamen Ebene angeordnet sind. Die Totpunktlage ist eine labile Lage, so dass außerhalb dieser Totpunktlage die Schwenkachse S₈ aufgrund der Kraft des Federmittels 37 von der Totpunktlage weg gedrängt wird. Das Betätigungselement 68 kann somit beiderseits der Totpunktlage in zwei unterschiedliche stabile Positionen bewegt und kraft des Federmittels 37 dort arretiert werden.

Nachfolgend wird eine Funktions- und Betriebsweise der Vordereinheit 10 gemäß dem Ausführungsbeispiel der Erfindung näher erläutert.

Figuren 1 bis 3 zeigen eine Eingriffsstellung der Vordereinheit 10, in welcher die Eingriffselemente 22L, 22R soweit aufeinander zubewegt sind, dass ein Skischuh 16 im Eingriff des Abfahrtsbindungssystems 12 oder des Tourenbindungssystems 14 gehalten werden kann. Figuren 4 bis 6 zeigen dagegen einen Öffnungszustand der Vordereinheit 10, in welcher die Eingriffselemente 22L, 22R soweit voneinander weg geschwenkt sind, dass insbesondere ein zuvor am Tourenbindungssystem 14 angekoppelter Skischuh 16 nun aus dem Eingriff mit den beiden Lagerabschnitten 34L, 34R gelöst werden kann. In dieser Stellung befindet sich die Vordereinheit 10 insbesondere auch vor dem Einsteigen in das Tourenbindungssystem 14.

Die Verstellung zwischen Eingriffsstellung und Öffnungsstellung, insbesondere zum Ein- und Aussteigen in das bzw. aus dem Tourenbindungssystem 14, kann durch manuelle Bedienung des Betätigungselements 68 erfolgen (manuelles Öffnen und Schließen der Vordereinheit 10). Dazu kann im Ausführungsbeispiel das Betätigungselement 68 aus der in Figuren 1 bis 3 gezeigten Position angehoben werden, wodurch über die Bewegung des Betätigungsglieds 70 der Kopfabschnitt 44 des Spannelements 40 zum Schuh hin gedrängt wird. Bei dieser Bewegung wird das Federmittel 37 komprimiert, so dass der Bedienung des Betätigungselements 68 bis zum Erreichen der Totpunktlage der Schwenkachse S₈ die Kraft des Federmittels 37 entgegenwirkt. Die Verschiebung des Spannelements 40 verschiebt das daran gehaltene Gelenkelement 48 und verschwenkt die am Gelenkelement 48 angekoppelten Eingriffselemente 22L, 22R derart, dass sich die Lagerabschnitte 34L, 34R voneinander entfernen. Nach Durchlaufen der Totpunktlage bewegt sich das Spannelement 40 wieder ein Stück weit in entgegengesetzter Richtung, d.h. vom Schuh 16 weg, wobei diese Bewegung der Kraftwirkungsrichtung des Federmittels 37 entspricht, so dass das Betätigungselement 68 durch die Kraft des Federmittels 37 ebenfalls weiter bewegt wird, bis es durch einen Anschlag gestoppt wird (Offnungsstellung). Im Ausführungsbeispiel ist der Anschlag zwischen dem Betätigungselement 68 und dem Betätigungsglied 70 vorgesehen, d.h. ein Schwenkwinkel zwischen Betätigungselement 68 und Betätigungsglied 70 ist durch Anlage der beiden Teile einseitig begrenzt. Der Anschlag ist dabei so gewählt, dass trotz der geringfügigen Rückbewegung des Spannelements 40 der Abstand zwischen den Lagerabschnitten 34L, 34R der Eingriffselemente 22L, 22R noch immer ausreichend groß ist, um den Schuh 16 freizugeben bzw. ein Einsetzen des Schuhs 16 zwischen den Lagerabschnitten 34L, 34R zu erlauben.

Zur Verstellung der Vordereinheit 10 von der Öffnungsstellung in die Eingriffsstellung kann das Betätigungselement 68 in entgegengesetzter Richtung bewegt werden, so dass es im Ausführungsbeispiel nach unten zum Gleitbrett hin (vom Skischuh 16 weg) verschwenkt wird. Nach Durchlaufen der Totstellung wirkt das Federmittel 37 wiederum in Sinne einer Unterstützung dieser Schwenkbewegung und drängt das Betätigungselement 68 weiter in Richtung Eingriffsstellung, bis es an einem geeigneten Anschlag, hier beispielsweise am Spannelement 40, gestoppt wird. Durch die Kraft des Federmittels 37 wird das Betätigungselement 68 dann sicher gegen diesen Anschlag gedrückt und somit ist die Eingriffsstellung arretiert.

Während der oben genannten Verstellung der Vordereinheit 10 erfolgt die Kraftübertragung im Wesentlichen nur an Drehlagerabschnitten, d.h. insbesondere an den Schwenkachsen S₄ bis S₉. Durch die besondere Bewegungsgeometrie der Elemente, welche nach dem Vorbild eines Watt-Gestänges angeordnet sind, wird die Schwenkbewegung der Eingriffshebel 32L, 32R zwangsläufig in eine im Wesentlichen lineare Verschiebungsbewegung des Spannelements 40 umgesetzt, ohne dass hierzu eine besondere Linearführung oder dergleichen notwendig wäre. Insbesondere durchsetzt zwar das Spannelement 40 das Federlager 38; an dieser Stelle ist jedoch vorzugsweise keinerlei Führung oder Eingriff vorgesehen. Der Stababschnitt 42 kann das Federlager 38 insbesondere mit großem Spiel und während des gesamten Betriebs quasi berührungsfrei durchsetzen. Die Gefahr einer Verkantung eines linear beweglichen Elements in einer Führung und das Auftreten von Reibungsverlusten können somit vermieden werden.

Durch die oben beschriebene Anordnung gemäß dem Ausführungsbeispiel der Erfindung sind die Eingriffselemente 22L, 22R in der Eingriffsstellung durch die Kraft des Federmittels 37 gegeneinander vorgespannt, um den Schuh 16 sicher in Eingriff zu halten, und zwar entweder im Abfahrtsbindungssystem 12 oder im Tourenbindungssystem 14. Dies bedeutete jedoch andererseits, dass bei Überwindung einer vorbestimmten Auslösekraft, die vom Schuh 16, z.B. während eines Sturzes, auf die Eingriffselemente 22L, 22R ausgeübt wird, das heißt auf die Kontaktrollen 18L, 18R des Abfahrtsbindungssystems 12 oder die Lagerabschnitte 34L, 34R des Tourenbindungssystems 14, die Eingriffselemente 22L, 22R nachgeben und gegen die Kraft des Federmittels 37 voneinander weg gedrängt werden können. Der Schuh 16 kann dann aus der Vordereinheit 10 auslösen, um Verletzungen des Sportlers zu verhindern. Die Auslösekraft und die Auslösecharakteristiken können durch Einstellung der Vorspannung des Federmittels 37, insbesondere durch Verstellen des Federanschlags 46, beeinflusst werden.

Figur 7 zeigt ein zweites Ausführungsbeispiel der vorliegenden Erfindung. Gegenüber dem ersten Ausführungsbeispiel werden im zweiten Ausführungsbeispiel gleiche oder entsprechende Bauteile mit um 100 erhöhten Bezugszeichen bezeichnet. Im folgenden wird nur auf die Unterschiede zum ersten Ausführungsbeispiel näher eingegangen, während im übrigen ausdrücklich auf die Beschreibung des ersten Ausführungsbeispiels verwiesen wird.

Illustriert ist in Figur 7 eine Schnittansicht parallel zur Gleitbrettebene für eine Vordereinheit 110 des zweiten Ausführungsbeispiels, welche ein linkes Eingriffselement 122L und ein rechtes Eingriffselement 122R aufweist, die schwenkbar an einem Basisteil 124 gelagert sind und in der in Bezug auf das erste Ausführungsbeispiel ausführlich erläuterten Art erste Eingriffsmittel eines Abfahrtsbindungssystems und zweite Eingriffsmittel eines Tourenbindungssystems zum Halten eines Skischuhs 116 in einer Abfahrtsstellung bzw. einer Tourenstellung umfassen. Angedeutet sind in Figur 7 schematisch Kontaktrollen 118L bzw. 118R der ersten Eingriffsmittel.

Das zweite Ausführungsbeispiel unterscheidet sich vom ersten Ausführungsbeispiel in der Konfiguration der Spanneinrichtung 134, mittels welcher die Eingriffselemente 122L, 122R in die Eingriffsstellung vorgespannt sind. Die Spanneinrichtung 134 umfasst ein Federelement 137 mit linearer Bewegungscharakteristik, insbesondere eine Spiralfeder, welche sich einerseits an einem betriebsmäßig Gleitbrett-festen Federlager 138 und andererseits an einem entlang der Gleitbrettlängsachse L verschiebbar geführten Spannelement 140 abstützt. Das Spannelement 140 kann eine zentrale Durchgangsöffnung des Federlagers 138 axial durchsetzen und ferner auch durch das Federelement 137 hindurch geführt sein. Ein Kopfabschnitt 144 des Spannelements 140 kann einen linken Anlageabschnitt 178L und einen rechten Anlageabschnitt 178R aufweisen, an welchen jeweils ein Gegenanlageabschnitt 180L, 180R des linken bzw. rechten Eingriffselements 122L, 122R anliegt. Bei einer Schwenkbewegung der Eingriffselemente 122L, 122R zwischen Öffnungsstellung und Eingriffsstellung gleiten die Anlageabschnitte 178L, 178R an den zugeordneten Gegenanlageabschnitten 180L, 180R ab, wodurch die Schwenkbewegung der Eingriffselemente 122L, 122R und die Verschiebungsbewegung des Spannelements 140 unmittelbar ineinander umgesetzt werden. An den Anlageabschnitten 178L, 178R bzw. Gegenanlageabschnitten 180L, 180R findet dabei eine Nockenübertragung statt, wobei die aneinander anliegenden Abschnitte aneinander abgleiten.

In Figur 7 wirkt die Kraft des Federelements 137 derart, dass das Spannelement 140 nach vorn gedrängt wird und somit das linke Eingriffselement 122L gegen den Uhrzeigersinn und das rechte Eingriffselement 122R mit dem Uhrzeigersinn vorgespannt sind. Dementsprechend bewirkt die Kraft des Federelements 137, dass die Kontaktrollen 118L, 118R zueinander hin gedrängt werden und auf diese Weise gegen den vorderen Sohlenabschnitt des Skischuhs 116 gedrückt werden. Die Eingriffselemente 122L, 122R geben somit bei entsprechend hoher Belastung des Skischuhs 116 in seitlicher Richtung gegen die Kraft des Federelements 137 nach, um den Skischuh 116 im Falle eines Sturzes auszulösen.

Die Vordereinheit des zweiten Ausführungsbeispiels kann ferner einen Betätigungsmechanismus 166 zum Verstellen der Vordereinheit 110 zwischen Öffnungsstellung und Eingriffsstellung aufweisen, der nach dem gleichen konstruktiven Prinzip ausgebildet ist, wie der Betätigungsmechanismus 66 des ersten Ausführungsbeispiels. Insbesondere kann der Betätigungsmechanismus 166 ein manuell bedienbares Betätigungselement 168 in Form eines Hebels umfassen, welcher um eine in Y-Richtung verlaufende Schwenkachse S₇ schwenkbar am Basiskörper 124 oder an einem fest mit dem Basiskörper 124 verbundenen Teil gelagert ist. Vorzugsweise ist das Betätigungselement 168 ferner an einer in Y-Richtung verlaufenden Schwenkachse S₈ schwenkbar mit mindestens einem Betätigungsglied 170 verbunden, welches wiederum um eine in Y-Richtung verlaufende Schwenkachse S₉ schwenkbar mit dem Spannelement 140, hier insbesondere mit dem Kopfabschnitt 144, verbunden ist. Die Schwenkachse S₈ liegt dabei wiederum zwischen den Schwenkachsen S₇ und S₉ und kann in Abhängigkeit von der Stellung des Betätigungselements 168 eine Totpunktlage (Totstellung) durchlaufen, in welcher die Schwenkachse S₈ gerade auf einer Verbindungslinie zwischen den Schwenkachsen S₇ und S₉ liegt, d.h. insbesondere alle drei Schwenkachsen S₇, S₈ und S₉ in einer gemeinsamen Ebene angeordnet sind. Auf diese Weise kann das Betätigungselement 168, in der selben Weise wie vorstehend für das erste Ausführungsbeispiel beschrieben, beiderseits der Totpunktlage in zwei stabile Stellungen verschwenkt werden und dabei über das Spannelement 140 die Eingriffselemente 122L, 122R zwischen Eingriffsstellung und Öffnungsstellung bewegen. Die Arretierung des Betätigungsmechanismus 166 erfolgt wiederum durch die Spannkraft des Federelements 137, welches das Betätigungselement 168 von der Totpunktlage weg drängt.

Nachzutragen ist, dass in den vorstehend beschriebenen Ausführungsbeispielen insbesondere die kraftübertragenden Lager der Vordereinheit an den Drehachsen S₁, S₂, S₄ bis S₉ grundsätzlich durch alle dem Fachmann bekannten Typen von Drehlagern realisiert werden können. Vorzugsweise werden Zylinderlager eingesetzt, die eine Drehung um nur eine Drehachse erlauben. Solche Lager können kostengünstig und verschleißfest als Stiftlager ausgebildet sein, bei welchen ein mit einer entsprechenden Beschichtung oder Schmierung an seiner Zylinderaußenfläche versehener Lagerstift in einer passenden Lagerbohrung drehbar gelagert ist.

## Patentansprüche

1. Vordereinheit (10; 110) für eine Gleitbrettbindung, umfassend
erste Eingriffsmittel eines ersten Bindungssystems (12) zum Fixieren eines vorderen Sohlenabschnitts (13) eines Gleitbrettschuhs (16; 116) in einer Abfahrtsstellung, und
zweite Eingriffsmittel eines zweiten Bindungssystems (14), wobei die zweiten Eingriffsmittel von den ersten Eingriffsmitteln separate Lagermittel (34L, 34R) zur schwenkbaren Lagerung eines Gleitbrettschuhs (16; 116) um eine quer zur Gleitbrettlängsachse (L) verlaufende Achse (Q) aufweisen,
wobei die ersten Eingriffsmittel einen linken und einen rechten Sohlenseitenanlageabschnitt (18L, 18R; 118L, 118R) umfassen, welche dafür eingerichtet sind, gegenüberliegende vordere linke und rechte Abschnitte einer Sohle (13) eines Gleitbrettschuhs (16; 116) zu kontaktieren, um den Gleitbrettschuh (16; 116) seitlich zu fixieren,
wobei die Lagermittel der zweiten Eingriffsmittel einen linken Lagerabschnitt (34L) und einen rechten Lagerabschnitt (34R) umfassen, welche dafür eingerichtet sind, einen zugeordneten linken Gegenlagerabschnitt und einen zugeordneten rechten Gegenlagerabschnitt eines Gleitbrettschuhs (16; 116) in Eingriff zu nehmen, um den Gleitbrettschuh (16; 116) um die quer zur Gleitbrettlängsachse verlaufende Achse (Q) schwenkbar zu lagern, wobei die Lagerabschnitte (34L, 34R) einen Lagerzapfen (36L, 36R) oder eine Lagervertiefung aufweisen,
wobei der linke Lagerabschnitt (34L) an einem linken Eingriffselement (22L; 122R) vorgesehen ist und der rechte Lagerabschnitt (34R) an einem rechten Eingriffselement (22R; 122R) vorgesehen ist, wobei das linke Eingriffselement (22L; 122L) und das rechte Eingriffselement (22R; 122R) schwenkbar an einem gleitbrettfesten Basisteil (24; 124) der Vordereinheit (10; 110) gehalten sind und durch eine Spanneinrichtung in eine Eingriffsstellung vorgespannt sind, und
wobei die ersten und zweiten Eingriffsmittel derart ausgebildet sind, dass ein von den ersten Eingriffsmitteln in Eingriff gehaltener Gleitbrettschuh nicht wirksam von den zweiten Eingriffsmitteln gehalten wird, und dass ein von den zweiten Eingriffsmitteln in Eingriff gehaltener Gleitbrettschuh nicht wirksam von den ersten Eingriffsmitteln gehalten wird,
**dadurch gekennzeichnet,**
**dass** der linke Sohlenseitenanlageabschnitt (18L; 118L) und der linke Lagerabschnitt (34L) an einem gemeinsamen linken Eingriffselement (22L; 122L) vorgesehen sind, welches schwenkbar an einem gleitbrettfesten Basisteil (24; 124) der Vordereinheit (10; 110) gehalten ist,
**dass** der rechte Sohlenseitenanlageabschnitt (18R; 118R) und der rechte Lagerabschnitt (34R) an einem gemeinsamen rechten Eingriffselement (22R; 122R) vorgesehen sind, welches schwenkbar an dem Basisteil (24; 124) gehalten ist, und
**dass** die Eingriffselemente (22L, 22R; 122L, 122R) durch eine Spanneinrichtung in eine Eingriffsstellung vorgespannt sind.

2. Vordereinheit (10; 110) nach Anspruch 1, **dadurch gekennzeichnet, dass** die ersten Eingriffsmittel einen Sohlenhaltevorsprung (30L, 30R) umfassen, welcher dafür eingerichtet ist, einen vorderen, vorstehenden Abschnitt (13) einer Sohle eines Gleitbrettschuhs (16; 116) zu übergreifen.

3. Vordereinheit (10; 110) nach Anspruch 1 oder Anspruch 2, **dadurch gekennzeichnet, dass** die ersten Eingriffsmittel schwenkbar an einem gleitbrettfesten Basisteil (24; 124) der Vordereinheit (10; 110) gehalten sind und durch eine Spanneinrichtung in eine Eingriffsstellung vorgespannt sind.

4. Vordereinheit (10; 110) nach einem der vorhergehenden Ansprüche, **dadurch gekennzeichnet, dass** die ersten Eingriffsmittel Sohlenseitenanlageabschnitte (18L, 18R; 118L, 118R) umfassen, welche dafür eingerichtet sind, gegenüberliegende vordere, seitliche Abschnitte einer Sohle (13) eines Gleitbrettschuhs (16; 116) zu kontaktieren, um den Gleitbrettschuh (16; 116) seitlich zu fixieren.

5. Vordereinheit (10; 110) nach Anspruch 4, **dadurch gekennzeichnet, dass** jeder der Sohlenseitenanlageabschnitte (18L, 18R; 118L, 118R) jeweils an einem Eingriffselement (22L, 22R; 122L, 122R) ausgebildet ist, welches schwenkbar an einem gleitbrettfesten Basisteil (24; 124) der Vordereinheit (10; 110) gehalten ist, wobei die Eingriffselemente (22L, 22R; 122L, 122R) durch eine Spanneinrichtung in eine Eingriffsstellung vorgespannt sind.

6. Vordereinheit (10; 110) nach Anspruch 4 oder Anspruch 5, **dadurch gekennzeichnet, dass** die Sohlenseitenanlageabschnitte (18L, 18R; 118L, 118R) jeweils mindestens eine Kontaktrolle zur Kontaktierung der Sohle (13) des Gleitbrettschuhs (16; 116) aufweisen.

7. Vordereinheit (10; 110) nach einem der vorhergehenden Ansprüche, **dadurch gekennzeichnet, dass** der linke Lagerabschnitt (34L) an einem linken Vorsprung vorgesehen ist und der rechte Lagerabschnitt (34R) an einem rechten Vorsprung vorgesehen ist, wobei der linke und der rechte Vorsprung von den ersten Eingriffsmitteln (30L, 30R) ausgehend nach oben ragen.

8. Vordereinheit (10; 110) nach einem der vorhergehenden Ansprüche, **dadurch gekennzeichnet, dass** die zweiten Eingriffsmittel oberhalb der ersten Eingriffsmittel angeordnet sind.

9. Vordereinheit (10) nach einem der vorhergehenden Ansprüche, **dadurch gekennzeichnet, dass** die ersten Eingriffsmittel oder/und die zweiten Eingriffsmittel zwei schwenkbare Eingriffselemente (22L, 22R) umfassen, welche durch eine Spanneinrichtung in Eingriffsstellung vorgespannt sind, wobei die Spanneinrichtung ein verschiebbar gehaltenes Spannelement (40) aufweist, wobei die Umwandlung zwischen den Schwenkbewegungen der Eingriffselemente (22L, 22R) und der Verschiebungsbewegung des Spannelements (40) durch einen Hebelmechanismus erfolgt, welcher umfasst:
- zwei sich entsprechend den Eingriffselementen (22L, 22R) verschwenkende Hebel,
- einen sich entsprechend dem Spannelement (40) verschiebenden Verschiebungsabschnitt und
- ein Gelenkelement (48), welches einen ersten und einen zweiten Schwenkpunkt (50, 54) aufweist, an welchen es schwenkbar mit den Hebeln verbunden ist, und welches einen zwischen dem ersten und dem zweiten Schwenkpunkt (50, 54) liegenden dritten Schwenkpunkt (52) aufweist, an welchem es schwenkbar mit dem Verschiebungsabschnitt verbunden ist.

10. Vordereinheit (10) nach Anspruch 9, **dadurch gekennzeichnet, dass** die beiden Hebel des Hebelmechanismus durch die Eingriffselemente (22L, 22R) gebildet sind.

11. Vordereinheit (10) nach einem der vorhergehenden Ansprüche, **gekennzeichnet durch** ein vom Nutzer manuell bedienbares Betätigungselement (68) zur Bewegung der ersten Eingriffsmittel oder/und der zweiten Eingriffsmittel zwischen einer Eingriffsstellung, in welcher die Eingriffsmittel einen Gleitbrettschuh (16) im Eingriff halten, und einer Öffnungsstellung, in welcher die Eingriffsmittel den Gleitbrettschuh (16) freigeben.

12. Vordereinheit (10) nach einem der vorhergehenden Ansprüche, **dadurch gekennzeichnet, dass** die ersten Eingriffsmittel und die zweiten Eingriffsmittel um eine orthogonal zur Gleitbrettebene verlaufende Achse (S₁, S₂) integral schwenkbar an einem gleitbrettfesten Basisteil (24; 124) der Vordereinheit (10; 110) gehalten und durch eine Spanneinrichtung in eine Eingriffsstellung vorgespannt sind.

## Claims

1. Front unit (10; 110) for a slide board binding, comprising
first engagement means of a first binding system (12) for fixing the front section of the sole (13) of a slide board shoe (16; 116) in a downhill position, and
second engagement means of a second binding system (14), wherein the second engagement means comprise bearing means (34L, 34R) separate from the first engagement means, for a pivoting bearing of a slide board shoe (16; 116) about an axis (Q) which is transverse to the slide board longitudinal axis (L),
wherein the first engagement means comprise a left and a right sole side abutment section (18L, 18R; 118L, 118R), adapted for contacting opposite front left and right sections of a sole (13) of a slide board shoe (16; 116) to fix the slide board shoe (16; 116) laterally,
wherein the bearing means of the second engagement means comprise a left bearing section (34L) and a right bearing section (34R) adapted for engaging an associated left counter bearing section and an associated right counter bearing section of a slide board shoe (16; 116) to support the slide board shoe (16; 116) so that it can be pivoted about the axis (Q) which is transverse to the slide board longitudinal axis, wherein the bearing sections (34L, 34R) comprise a bearing pin (36L, 36R) or a bearing depression,
wherein the left bearing section (34L) is provided at a left engagement element (22L; 122L) and the right bearing section (34R) is provided at a right engagement element (22R; 122R), wherein the left engagement element (22L; 122L) and the right engagement element (22R; 122R) are supported at a base part fixed at the slide board (24; 124) of the front unit (10; 110) so that they can pivot, and are biased into an engagement position by a tensioning device,
and
wherein the first and second engagement means are adapted so that a slide board shoe held in engagement by the first engagement means is not efficiently held by the second engagement means and so that a slide board shoe held in engagement by the second engagement means is not efficiently held by the first engagement means,
**characterized in**
**that** the left sole side abutment section (18L, 118L) and the left bearing section (34L) are provided at a common left engagement element (22L; 122L) which is supported pivotally at a base part of the front unit (10; 110) fixed at the slide board (24; 124),
**that** the right sole side abutment section (18R, 118R) and the right bearing section (34R) are provided at a common right engagement element (22R; 122R) which is supported pivotally at a base part (24; 124), and
**that** the engagement elements (22L, 22R; 122L, 122R) are biased to an engagement position by a tensioning device.

2. Front unit (10; 110) according to claim 1, **characterized in that** the first engagement means comprise a sole support projection (30L, 30R) adapted for passing over a projecting front section (13) of a sole of a slide board shoe (16; 116).

3. Front unit (10; 110) according to claim 1 or claim 2, **characterized in that** the first engagement means are supported pivotally at a base part of the front unit (10; 110) fixed at the slide board (24; 124) and are biased to an engagement position by a tensioning device.

4. Front unit (10; 110) according to one of the preceding claims, **characterized in that** the first engagement means comprise sole side abutment sections (18L, 18R; 118L, 118R) adapted for contacting opposite forward lateral sections of a sole (13) of a slide board shoe (16; 116) for laterally fixing the slide board shoe (16; 116).

5. Front unit (10; 110) according to claim 4, **characterized in that** each of the sole side abutment sections (18L, 18R; 118L, 118R) is formed at an engagement element (22L, 22R; 122L, 122R) which is supported pivotally at a base part of the front unit (10; 110) fixed at the slide board (24; 124), wherein the engagement elements (22L, 22R; 122L, 122R) are biased to an engagement position by a tensioning device.

6. Front unit (10; 110) according to claim 4 or claim 5 **characterized in that** the sole side abutment sections (18L, 18R; 118L, 118R) each comprise at least one contact roller for contacting the sole (13) of the slide board shoe (16; 116).

7. Front unit (10; 110) according to one of the preceding claims, **characterized in that** the left bearing section (34L) is provided at a left projection and **in that** the right bearing section (34R) is provided at a right projection, wherein the left and the right projection project upwards starting from the first engagement means (30L, 30R).

8. Front unit (10; 110) according to one of the preceding claims, **characterized in that** the second engagement means are arranged above the first engagement means.

9. Front unit (10) according to one of the preceding claims, **characterized in that** the first engagement means or/and the second engagement means comprise two engagement elements (22L, 22R) which can pivot and which are biased into an engagement position by a tensioning device, wherein the tensioning device comprises a movably supported tensioning element (40), wherein the transition from the pivoting movements of the engagement elements (22L, 22R) to the displacement movement of the tensioning element (40) is realized by a lever mechanism, comprising:
- two levers pivoting according to the engagement elements (22L, 22R),
- a displacement section moving according to the tensioning element (40) and
- a joint element (48) with a first and a second pivot point (50, 54), where it is pivotally connected to the levers, and which comprises a third pivot point (52) situated between the first and the second pivot point (50, 54), where it is connected pivotally to the displacement section.

10. Front unit (10) according to claim 9, **characterized in that** the two levers of the lever mechanism are formed by the engagement elements (22L, 22R).

11. Front unit (10) according to one of the preceding claims, **characterized by** an actuation element (68) which can be manually operated by a user for moving the first engagement means or/and the second engagement means between an engagement position, where the engagement means hold a slide board shoe in engagement, and an opening position, where the engagement means release the slide board shoe (16).

12. Front unit (10) according to one of the preceding claims, **characterized in that** the first engagement means and the second engagement means are supported at a base part of the front unit (10; 110) fixed at the slide board (24; 124) so that they can be integrally pivoted about an axis (S₁, S₂) which is orthogonal to the slide board plane and are biased into an engagement position by a tensioning device.

## Revendications

1. Unité avant (10; 110) pour la fixation d'une planche de glisse, comprenant des premiers moyens d'engagement d'un premier système de fixation (12) pour fixer une partie avant de semelle de chaussure (13) d'une chaussure de planche de glisse (16; 116) dans une position de descente, et
des deuxièmes moyens d'engagement d'un deuxième système de fixation (14), les deuxièmes moyens d'engagement comprenant des moyens de palier (34L, 34R) séparés des premiers moyens d'engagement pour un support pivotant d'une chaussure de planche de glisse (16; 116) autour d'un axe (Q) transversal à l'axe longitudinal de la planche de glisse (L),
les premiers moyens d'engagement comprenant des sections d'appui de côté de semelle (18L, 18R; 118L, 118R) gauche et droite, adaptées pour contacter des sections opposées antérieures gauches et droites d'une semelle (13) d'une chaussure de planche de glisse (16; 116) pour fixer la chaussure de planche de glisse (16; 116) latéralement,
les moyens de palier des deuxièmes moyens d'engagement comprenant une partie de palier gauche (34L) et une partie de palier droite (34R) adaptées pour engager une partie de palier correspondante gauche associée et une partie de palier correspondante droite associée d'une chaussure de planche de glisse (16; 116) pour supporter la chaussure de planche de glisse (16; 116) de manière pivotante autour de l'axe (Q) transversal à l'axe longitudinal de la planche de glisse, les sections de palier (34L, 34R) comprenant un tenon de palier (36L, 36R) ou une dépression de palier,
la section de palier gauche (34L) étant prévue à un élément d'engagement gauche (22L; 122L) et la section de palier droite (34R) étant prévue à un élément d'engagement droite (22R; 122R), l'élément d'engagement gauche (22L; 122L) et l'élément d'engagement droite (22R; 122R) étant maintenus de manière pivotante à une partie de base fixé à la planche de glisse (24; 124) de l'unité avant (10; 110) et étant précontraint dans une position d'engagement par un dispositif de serrage, et
où les premiers et les deuxièmes moyens d'engagement sont adaptés de sorte qu'une chaussure de planche de glisse maintenue en engagement par les premiers moyens d'engagement n'est pas maintenue effectivement par les deuxièmes moyens d'engagement et de sorte qu'une chaussure de planche de glisse maintenue en engagement par les deuxièmes moyens d'engagement n'est pas maintenue effectivement par les premiers moyens d'engagement,
**caractérisé en ce que** la section d'appui de côté de semelle gauche (18L, 118L) et la section de palier gauche (34L) sont prévus à un élément d'engagement gauche commun (22L; 122L) qui est maintenu à une partie de base fixé à la planche de glisse (24; 124) de l'unité avant (10; 110),
**en ce que** la section d'appui de côté de semelle droite (18R, 118R) et la section de palier droite (34R) sont prévus à un élément d'engagement gauche commun (22R; 122R) qui est maintenu de manière pivotante à une partie de base (24; 124), et
**en ce que** les éléments d'engagement (22L; 122L, 22R; 122R sont précontraints dans une position d'engagement par leur dispositif de serrage.

2. Unité avant (10; 110) selon la revendication 1, **caractérisée en ce que** les premiers moyens d'engagement comprennent une saillie de support de semelle (30L, 30R) adaptée pour passer au-dessus d'une section avant saillante (13) d'une semelle d'une chaussure de planche de glisse (16; 116).

3. Unité avant (10; 110) selon la revendication 1 ou la revendication 2, **caractérisée en ce que** les premiers moyens d'engagement sont maintenus de manière pivotante à une partie de base (24; 124) fixé à la planche de glisse de l'unité avant (10; 110) et sont précontraints dans une position d'engagement par un dispositif de serrage.

4. Unité avant (10; 110) selon une des revendications précédentes, **caractérisée en ce que** les premiers moyens d'engagement comprennent des sections d'appui de côté de semelle (18L, 18R; 118L, 118R) adaptées pour contacter des sections opposées antérieures latérales d'une semelle de chaussure (13) d'une chaussure de planche de glisse (16; 116) pour fixer la chaussure de planche de glisse (16; 116) latéralement.

5. Unité avant (10; 110) selon la revendication 4, **caractérisée en ce que** chacune des sections d'appui de côté de semelle (18L, 18R; 118L, 118R) est formée à un élément d'engagement (22L, 22R; 122L, 122R), maintenu de manière pivotante à une partie de base (24; 124) fixé à la planche de glisse de l'unité avant (10; 110), les éléments d'engagement (22L, 22R; 122L, 122R) étant précontraints dans une position d'engagement par un dispositif de serrage.

6. Unité avant (10; 110) selon la revendication 4 ou la revendication 5, **caractérisée en ce que** les sections d'appui de côté de semelle (18L, 18R; 118L, 118R) comprennent au moins un galet de contact pour contacter la semelle (13) de la chaussure (16; 116) de planche de glisse.

7. Unité avant (10; 110) selon une des revendications précédentes, **caractérisée en ce que** la section de palier gauche (34L) est prévue à une saillie gauche et que la section de palier droite (34R) est prévue à une saillie droite et que la saillie gauche et la saillie droite font saillie vers le haut partant des premiers moyens d'engagement (30L, 30R).

8. Unité avant (10; 110) selon une des revendications précédentes, **caractérisée en ce que** les deuxièmes moyens d'engagement sont arrangés au-dessus des premiers moyens d'engagement.

9. Unité avant (10) selon une des revendications précédentes **caractérisé en ce que** les premiers moyens d'engagement ou/et les deuxièmes moyens d'engagement comprennent deux éléments d'engagement (22L, 22R) pivotants, précontraints dans une position d'engagement par un dispositif de serrage, le dispositif de serrage comprenant un élément de serrage (40) maintenu de manière déplaçable, le transfert entre les mouvements de pivotement des éléments d'engagement (22L, 22R) et le mouvement de translation de l'élément de serrage (40) étant réalisé par un mécanisme de levier, comprenant:
- deux leviers pivotant selon les éléments d'engagement (22L, 22R),
- une section de translation se déplaçant selon l'élément de serrage (40), et
- un élément d'articulation (48) comprenant un premier et un deuxième point de pivotement (50, 54) où il est relié aux leviers de manière pivotante, et comprenant un troisième point de pivotement (52) entre le premier et le deuxième point de pivotement (50, 54) où il est relié de manière pivotante à la section de translation.

10. Unité avant (10) selon la revendication 9, **caractérisée en ce que** les deux leviers du mécanisme à levier sont formés par les éléments d'engagement (22L, 22R).

11. Unité avant (10) selon une des revendications précédentes **caractérisé par** un élément d'actuation (68) manuellement opérable par un utilisateur pour déplacer les premiers moyens d'engagement ou/et les deuxièmes moyens d'engagement entre une position d'engagement où les moyens d'engagement maintiennent une chaussure de planche de glisse (16) en engagement, et une position de libération où les moyens d'engagement libèrent la chaussure de planche de glisse (16).

12. Unité avant (10) selon une des revendications précédentes **caractérisé en ce que** les premiers moyens d'engagement ou/et les deuxièmes moyens d'engagement sont maintenus de manière intégrale, et pivotante autour d'un axe (S₁, S₂) orthogonal au plan de la planche de glisse, à une partie de base (24; 124) fixé à la planche de glisse de l'unité avant (10; 110) et sont précontraints dans une position d'engagement par un dispositif de serrage.
